# EUROPÄISCHE PATENTSCHRIFT

(11) **EP 0 786 048 B1**
(45) Veröffentlichungstag und Bekanntmachung des Hinweises auf die Patenterteilung: **10.06.1998**
(21) Anmeldenummer: 95936470.4
(22) Anmeldetag: 11.10.1995
(51) Int. Cl.: F02F 1/00, F02F 1/04

(54) **ZYLINDERLAUFBÜCHSE**
CYLINDER LINER
CHEMISE DE CYLINDRE

(30) Priorität: 15.10.1994 DE 4436969
(43) Veröffentlichungstag der Anmeldung: 30.07.1997
(73) Patentinhaber: Motorenfabrik Hatz GmbH & Co. KG, 94099 Ruhstorf (DE)
(72) Erfinder: Kampichler, Gerd, D-94099 Ruhstorf (DE); Eder, Erich, D-94152 Vornbach (DE)
(74) Vertreter: Grättinger & Partner (GbR)
(86) Internationale Anmeldenummer: EP9504002
(87) Internationale Veröffentlichungsnummer: WO9612100

(56) Entgegenhaltungen:
- DE-A- 1 525 484
- DE-A- 1 955 805
- DE-A- 3 407 904
- US-A- 2 279 671
- US-A- 2 674 782
- US-A- 3 792 518

## Beschreibung

Die Erfindung betrifft einen Verbrennungsmotor mit einem oder mehreren Zylindern, die durch Zylinderlaufbüchsen ausgekleidet sind, welche durch Tiefziehen oder Druckverformen aus Stahl hergestellt sind.

Aus Instandsetzungsverfahren insbesondere bei großen Motoren und solchen bei denen das Kurbelgehäuse einteilig mit den Zylindern gegossen ist, wurde die Idee entwickelt, aus Kostengründen Zylinderlaufbüchsen einzusetzen. Man dreht dabei die abgenutzten bzw. beschädigten Zylinder aus, soweit es deren Wandstärke erlaubt und setzt dann eine gegossene Zylinderlaufbüchse ein, deren Bohrung der ursprünglichen entspricht, so daß eine Weiterverwendung der Kolben möglich ist.

Es gibt auch Motorkonstruktionen, bei denen von vorneherein Zylinderlaufbüchsen als Austauschteil eingesetzt sind (DE 4029427 Al). Im allgemeinen werden diese Zylinderlaufbüchsen nach dem Schleudergußverfahren hergestellt und besitzen eine Wandstärke von 2,5 bis 3,5 mm. Die Büchse wird ohne äußere Nachbearbeitung eingepreßt und auf ihrer Lauffläche in Anpassung an den Kolbendurchmesser gehont.

Derartige Maßnahmen kommen bei Billigmotoren, z.B. bei kleinen Einzylindermotoren nicht in Betracht, da der damit verbundene Aufwand im Verhältnis zum Gesamtaufwand für einen neuen Zylinderblock bzw. einen neuen Motor eine zu hohe Kostenbelastung bedeutet.

Unter dem Gesichtspunkt der Rohstofferhaltung ist es aber wünschenswert, auch kleine Motoren auszubüchsen, anstatt sie nach entsprechender Abnutzung wegwerfen zu müssen.

Demzufolge liegt der vorliegenden Erfindung die Aufgabe zugrunde, eine unter wirtschaftlichen Aspekten sinnvolle Instandsetzung auch für Billigmotoren zu ermöglichen.

Eine bekannte, besonders dünnwandige Laufbüchse (US 2279671) erfordert eine hohe Genauigkeit der Herstellung, da sie trocken in die Zylinderbohrung eingesetzt wird. Dabei kommt es wesentlich auf die Verwirklichung eines spaltfreien Preßsitzes zum Erzielen einer ungestörten Wärmeleitung an. Dieser Sitz wird unter Ausnutzung einer gewissen Flexibilität der Büchsenwand, welche eine sehr geringe Wandstärke aufweist, erzielt. Nachdem die bekannte Büchse in die Zylinderbohrung eingepreßt ist wird ihre Lauffläche geläppt.

Demgegenüber wird nach dem erfindungsgemäßen Lösungsvorschlag die Zylinderlaufbuchse mit Schiebesitz in die zugeordnete Zylinderbohrung eingesetzt, und zwar mit einer Toleranz, welche unter Betriebstemperaturen einen Ringspalt zwischen Büchse und Zylinderwand mit einer Spaltbreite von 20 bis 40 µ gewährleistet, wobei der Ringspalt an einen Schmierölkreislauf angeschlossen ist.

Die Wärmeableitung zwischen der Zylinderlaufbüchse und der Kurbelgehäuse-Grundbohrung, welche die Innenseite der Zylinderwand bildet, wird dabei durch einen Ölfilm gewährleistet, der aus dem Ölkreislauf aufrechterhalten wird. Das Öl wird durch eine Bohrung zur Innenseite der Zylinderwand geleitet und dort mittels einer bevorzugt spiralförmigen Schmiernut über die gesamte Höhe der Büchse verteilt.

Dabei wird das Schmieröl in der Nähe des zylinderkopfseitigen Endes zugeführt, durchläuft den Ringspalt zwischen Zylinderlaufbüchse und Zylinderwand und tritt schließlich durch einen entsprechenden Umfangspalt zwischen Zylinderwand und dem unteren Ende der Zylinderlaufbüchse aus, von wo es in den Ölsumpf des Kurbelgehäuses gelangt.

Die Büchse weist zweckmäßig an ihrem zylinderkopfseitigen Ende einen nach außen abragenden, 3 bis 4 mm breiten umlaufenden Bund auf, der in eine entsprechende Ringnut der Zylinderstirnseite eingreift. Ringnut und Bund der Zylinderlaufbüchse sind so toleriert, daß die Büchse über die Zylinderkopfdichtung durch den Zylinderkopf fest angepreßt und abgedichtet wird. Dazu ist es zweckmäßig, daß der Bund axial geringfügig über die Stirnseite der Zylinderwand vorspringt zwecks Schaffung einer dichten Verbindung mit der Zylinderkopfdichtung.

Die Dicke des Bunds kann dabei derart gewählt sein, daß er die Zylinderkopfdichtung ersetzt.

Die erfindungsgemäße, ohne spanabhebende Bearbeitung als nahtloses Umformteil, bevorzugt durch Tiefziehen oder durch Überdruckumformen aus Stahl hergestellte Zylinderlaufbüchse besitzt eine Wanddicke von 0,5 bis 1 mm; die Lauffläche der Büchse kann durch Nitrieren, Hartverchromen oder Behandeln mit einem speziellen Honverfahren zwecks Erzeugung kleinerer Öltaschen verbessert werden. Im übrigen erfolgt der Austausch einer abgenutzten Büchse gegen eine neue ohne jede Nachbearbeitung auf seiten des Zylinderblocks.

Geeignete Herstellungsverfahren ermöglichen eine hinreichende Genauigkeit von etwa ± 30 µ; kleinere Formabweichungen werden dadurch ausgeglichen, daß die Zylinderlaufbüchse mit geringem Spiel in die Kurbelgehäuse-Grundbohrung eingesetzt wird, wobei sich ein leichter Schiebesitz mit einer Durchmessertoleranz von 40 bis 80 µ als vorteilhaft erwiesen hat.

Die Ölspülung am Außenumfang der Zylinderlaufbüchse dient einerseits zu deren direkten Kühlung; sie verbessert aber insbesondere den Wärmeübergang zur gekühlten Zylinderwand. Auch können dadurch keine schädlichen Lufteinschlüsse und Luftbrücken im Ringspalt entstehen. Überdies dient die Ölspülung zur Zentrierung und Abstützung der Zylinderlaufbüchse innerhalb der Zylinderwand, wobei das Schmieröl den Ringspalt ausfüllt, der sich im Betrieb durch die unterschiedliche Wärmedehnung zwischen der stählernen Zylinderlaufbüchse und der gegossenen Zylinderwand, verglichen mit dem kalten Zustand, vergrößert. Dies wird besonders deutlich bei einem Zylinderblock aus Aluminiumguß, der verglichen mit Stahl eine wesentlich größere Wärmedehnung aufweist.

Zweckmäßig ist ferner vorgesehen, daß in die Stirnseite der Zylinderwand den Bund untergreifende Taschen eingeformt sind für den Eintritt eines Werkzeugs zur Demontage der Zylinderlaufbüchse.

Im folgenden wird ein Ausführungsbeispiel der Erfindung anhand der Zeichnung näher erläutert. Es zeigt:
- Fig. 1: den oberen teil des Motorblocks mit einem Axialschnitt durch die Zylinderlaufbüchse und
- Fig. 2: einen Detail II in Fig. 1.

Fig. 1 zeigt einen Axialschnitt durch die Zylinderlaufbüchse 1, welche eingesetzt ist im Inneren eines beispielsweise aus Aludruckguß hergestellten Zylinders 2, welcher einteilig mit dem nicht dargestellten Kurbelgehäuse eines Einzylinderdieselmotors gegossen ist. Die Zylinderlaufbüchse 1 ist verglichen mit den bekannten Austausch-Laufbüchsen aus Schleuderguß ein durch Tiefziehen aus einer Stahlplatine hergestelltes Billigteil, welches im Handel zu einem geringen Teil des Preises einer üblichen Schleudergußlaufbüchse erhältlich ist. Die Zylinderlaufbüchse 1 ist mit ihrem die Lauffläche bildenden Zylinderteil 3, der eine Wandstärke von 0,5 bis 1 mm aufweist, mit leichtem Schiebesitz im Inneren der Zylinderwand 7 montiert, d.h. es wird ein Ringspalt 9 von 20 bis 40 p zugelassen. An ihrem zylinderkopfseitigen Ende hat die Büchse 1 einen umlaufenden Bund 4, welcher in einer entsprechenden Ringnut in der Stirnseite 13 der Zylinderwand 7 aufgenommen ist. In die Stirnseite 13 der Zylinderwand 7 sind mehrere, den Bund 4 untergreifende Taschen 5 eingeformt, die für den Eintritt eines Werkzeugs zur Demontage der Zylinderlaufbüchse 1 vorgesehen sind.

Zwischen Zylinderlaufbüchse 1 und der Innenwand des Zylinders 2 ist zur Verbesserung des Wärmeübergangs und im Interesse einer gleichmäßigen mechanischen Abstützung ein Ölfilm vorgesehen, der über eine Zuleitung 6 durch die Zylinderwand 7 mit einem Öldruck von 1 bis 2 bar gespeist wird. Eine Umfangsnut 8 am inneren Ende der Zuleitung 6 sorgt für eine gleichmäßige Verteilung des zugeführten Öls über den Gesamtumfang des Ringspalts 9. Eine spiralförmige Schmiernut 10 in der Innenwand des Zylinders 2 dient der gleichmäßigen Verteilung des Schmierfilms. Ihr Querschnitt entspricht etwa einer Tiefe von 1 mm und einer Breite von 2 mm. Die Schmiernut kann entweder bereits im Druckgußverfahren eingeformt werden oder nachträglich eingearbeitet werden. Die Steigung der spiralförmigen Schmiernut 10 ist eher gering, beispielsweise 1:10.

Mit ihrem unteren Rand 11 endet die Zylinderlaufbüchse 1 außerhalb der sich daran nach unten hin anschließenden Kontur der Zylinderbohrung 12, so daß es möglich ist, die Kolben von unten her zu montieren. Das Schmieröl, welches aus dem unteren Ende des Ringspalts 9 austritt, läuft drucklos entlang der Zylinderwand 7 nach unten in den Ölsumpf des Kurbelgehäuses ab.

Der Bund 4 der Zylinderlaufbüchse 1 steht geringfügig über die zylinderkopfseitige Stirnseite 13 der Zylinderwand 7 über, so daß über die in Fig. 2 dargestellte Zylinderkopfdichtung 14 eine sichere Abdichtung erzielt wird.

Infolge ihrer dünnen Wandstärke paßt sich die Zylinderlaufbüchse 1 eventuellen Toleranzabweichungen in der Kreissymmetrie leicht an; sie ermöglicht überdies geringfügige Querbewegungen in Anpassung an die Hubrichtung des Kolbens, die durch den Ölfilm gedämpft werden. Durch diese geringfügige Beweglichkeit der Zylinderlaufbüchse wird deren Standzeit verbessert, so daß ihr Wert über 1000 Betriebsstunden liegt. Der Austausch gegen eine Ersatzbüchse ist denkbar einfach. Die alte Zylinderlaufbüchse wird mit (nicht dargestellten) Werkzeugen, welche in die Taschen 5 unter den Rand des Bunds 4 einstechen nach oben ausgehebelt; die neue Büchse wird ohne jede Nachbearbeitung eingesetzt. Der Austausch der Zylinderlaufbüchse 1 ist damit auch für Einzylinder-Kleindieselmotoren wirtschaftlich sinnvoll.

## Patentansprüche

1. Verbrennungsmotor mit einem oder mehreren Zylindern (2), die durch Zylinderlaufbüchsen (1) ausgekleidet sind, welche durch Tiefziehen oder Druckverformen aus Stahl hergestellt sind,
dadurch gekennzeichnet,
daß die Zylinderlaufbüchse (1) mit Schiebesitz in die zugeordnete Zylinderbohrung (12) eingesetzt ist, mit einer Toleranz, welche unter Betriebstemperaturen einen Ringspalt (9) zwischen Büchse (1) und Zylinderwand (7) mit einer Spaltbreite von 20 bis 40 µ gewährleistet und daß der Ringspalt (9) an einen Schmierölkreislauf angeschlossen ist.

2. Verbrennungsmotor nach Anspruch 1,
dadurch gekennzeichnet,
daß die Innenseite der Zylinderwand (7) mit Schmiernuten (10) versehen ist, derart, daß im Ringspalt (9) ein geschlossener Ölfilm aufrechterhalten ist.

3. Verbrennungsmotor nach Anspruch 1, wobei die Zylinderlaufbüchse (1) zylinderkopfseitig einen Bund (4) aufweist, der in einer Ringnut in der Stirnseite (13) der Zylinderwand (7) aufgenommen ist,
dadurch gekennzeichnet,
daß der Bund (4) axial geringfügig über die Stirnseite (13) vorspringt zwecks Schaffung einer dichten Verbindung mit der Zylinderkopfdichtung (14).

4. Verbrennungsmotor nach Anspruch 3,
dadurch gekennzeichnet,
daß die Dicke des Bunds (4) derart ist, daß er die Zylinderkopfdichtung (14) ersetzt.

5. Verbrennungsmotor nach Anspruch 3,
dadurch gekennzeichnet,
daß in die Stirnseite (13) der Zylinderwand (7) den Bund (4) untergreifende Taschen (5) eingeformt sind für den Eintritt eines Werkzeugs zur Demontage der Zylinderlaufbüchse (1).

6. Verbrennungsmotor nach Anspruch 1,
dadurch gekennzeichnet,
daß die Zylinderlaufbüchse (1) eine Lauffläche mit einer Rauhigkeit aufweist, die zur Ausbildung von Öltaschen hinreichend ist.

7. Verbrennungsmotor nach Anspruch 6,
dadurch gekennzeichnet,
daß die Lauffläche einer Oberflächenbehandlung unterzogen ist, z.B. durch Nitrieren, Verchromen oder Honen.

8. Verbrennungsmotor nach Anspruch 1,
dadurch gekennzeichnet,
daß die Wandstärke des Zylinderteils (3) der Zylinderlaufbüchse (1) 0,5 bis 1 mm beträgt.

## Claims

1. Internal combustion engine with one or more cylinders (2), which are lined with cylinder liners (1), which are produced from steel by deep-drawing or pressure-forming, characterised in that the cylinder liner (1) is introduced with a sliding fit into the associated cylinder bore (12), with a tolerance, which at operating temperatures ensures an annular gap (9) between the liner (1) and cylinder wall (7) with a gap width of 20 to 40 p and that the annular gap (9) is connected to a lubricating oil circuit.

2. Internal combustion engine according to Claim 1, characterised in that the inside of the cylinder wall (7) is provided with lubricating grooves (10) so that a closed oil film is maintained in the annular gap (9).

3. Internal combustion engine according to Claim 1, in which case adjacent the cylinder head the cylinder liner (1) comprises a flange (4), which is received in an annular groove in the front end (13) of the cylinder wall (7), characterised in that the collar (4) projects axially slightly beyond the front end (13) for the purpose of creating a hermetic connection to the cylinder-head gasket (14).

4. Internal combustion engine according to Claim 3, characterised in that the thickness of the flange (4) is such that it replaces the cylinder-head gasket (14).

5. Internal combustion engine according to Claim 3, characterised in that pockets (5) engaging below the flange (4) are formed in the front end (13) of the cylinder wall (7) for the insertion of a tool for dismantling the cylinder liner (1).

6. Internal combustion engine according to Claim 1, characterised in that the cylinder liner (1) has a contact surface with a roughness which is sufficient for the formation of oil holes.

7. Internal combustion engine according to Claim 6, characterised in that the contact surface is subject to surface treatment, for example by nitriding, chrome-plating or honing.

8. Internal combustion engine according to Claim 1, characterised in that the wall thickness of the cylinder part (3) of the cylinder liner (1) amounts to 0.5 to 1 mm.

## Revendications

1. Moteur à combustion avec un ou plusieurs cylindres (2), revêtus de chemises de cylindre (1) en acier fabriquées par emboutissage ou deformation sous pression,
caractérisé en ce que
la chemise de cylindre (1) est introduite dans l'alésage du cylindre correspondant (12) avec un ajustement appuyé, avec une tolérance assurant sous températures de service un passage annulaire (9) entre la chemise (1) et la paroi de cylindre (7) d'une épaisseur de passage de 20 à 40 µm, et en ce que le passage annulaire (9) est connecté avec le circuit d'huile de lubrification.

2. Moteur à combustion selon la revendication 1,
caractérisé en ce que
le face intérieure de la paroi de cylindre (7) est munie de rainures de lubrification (10) de telle sorte qu'un film d'huile continu est maintenu dans le passage annulaire (9).

3. Moteur à combustion selon la revendication 1, la chemise de cylindre (1) comprenant du côté de la tête de cylindre un épaulement (4) agencé dans une rainure annulaire sur le côté frontal (13) de la paroi de cylindre (7),
caractérisé en ce que l'épaulement (4) dépasse axialement légèrement la partie frontale (13) pour créer une connection étanche avec le joint de la tête de cylindre (14).

4. Moteur à combustion selon la revendication 3,
caractérisé en ce que
l'épaisseur de l'épaulement (4) est telle qu'il remplace le joint de tête de cylindre (14).

5. Moteur à combustion selon la revendication 3,
caractérisé en ce que
sur la partie frontale (13) de la paroi de cylindre (7) des poches (5) sont formées qui engagent l'épaulement (4) par l'arrière, de façon à permettre l'engagement d'un outil pour le démontage de la chemise de cylindre (1).

6. Moteur à combustion selon la revendication 1,
caractérisé en ce que
la chemise de cylindre (1) présente une surface de roulement ayant une rugosité suffisante pour permettre la formation de poches d'huile.

7. Moteur à combustion selon la revendication 6,
caractérisé en ce que
la surface de roulement est soumise à un traitement de surface, p.ex. nitrification, chromage ou pierrage.

8. Moteur à combustion selon la revendication 1,
caractérisé en ce que
l'épaisseur de paroi de la partie cylindrique (3) de la chemise de cylindre (1) est de 0,5 à 1 mm.
